# EUROPÄISCHE PATENTSCHRIFT

(11) **EP 2 467 548 B1**
(45) Veröffentlichungstag und Bekanntmachung des Hinweises auf die Patenterteilung: **30.09.2015**
(21) Anmeldenummer: 10744877.1
(22) Anmeldetag: 03.08.2010
(51) Int. Cl.: E05D 15/06

(54) **LAUFSCHIENE FÜR EINE SCHIEBEWAND UND VERFAHREN ZUR BETÄTIGUNG EINER WEICHE IN EINER LAUFSCHIENE**
GUIDE RAIL FOR A SLIDING WALL AND METHOD FOR OPERATING A SWITCH POINT IN A GUIDE RAIL
GLISSIÈRE POUR UNE PAROI COULISSANTE ET PROCÉDÉ POUR ACTIONNER UNE AIGUILLE DANS UNE GLISSIÈRE

(30) Priorität: 20.08.2009 DE 102009038014
(43) Veröffentlichungstag der Anmeldung: 27.06.2012
(73) Patentinhaber: DORMA Deutschland GmbH, 58256 Ennepetal (DE)
(72) Erfinder: LÜTTMANN, Olaf, 26160 Bad Zwischenahn (DE); LIEBSCHER, Arne, 58313 Herdecke (DE)
(74) Vertreter: Balder IP Law, S.L.
(86) Internationale Anmeldenummer: PCT/EP2010/004731
(87) Internationale Veröffentlichungsnummer: WO 2011/020557

(56) Entgegenhaltungen:
- EP-A1- 0 737 791
- DE-C- 942 965
- DE-U1- 20 015 203
- FR-A- 954 042
- GB-A- 1 529 458
- US-A- 3 052 000

## Beschreibung

Die Erfindung betrifft eine Laufschiene für eine Schiebewand gemäß dem Oberbegriff des Anspruchs 1. Eine solche Lanfschiene ist aus dem Dokument DE 200152034 bekannt. Die Schiebewand besteht aus mehreren separaten Schiebewandelementen, wobei jedes Schiebewandelement in der Regel zwei Laufwagen besitzt, die in die Laufschiene eingreifen. Auf diese Weise hängt das Schiebewandelement in der Laufschiene und ist über die Laufwagen in der Laufschiene verschiebbar. Um die Schiebewandelemente z. B. in eine Parkposition einzustellen, kann die Laufschiene mit einer Abzweiglaufschiene verbunden oder von dieser getrennt werden, was über eine schaltbare Weiche erfolgt, die von jedem Laufwagen betätigt wird.

Solche Schiebewandelemente sind als Flügelelemente von Horizontal- und Faltschiebewänden bekannt, die sich u. a. in der Park- oder Geschlossenstellung befinden können. In der Parkstellung sind die Schiebewandelemente in einem Parkbahnhof als Flügelpaket nebeneinander aufgereiht. In der Geschlossenstellung sind die Schiebewandelemente entlang des Schienenverlaufes der Laufschiene zwischen abschließenden Wänden oder Säulen aneinandergereiht und trennen einen Innen- von einem Außenbereich.

Sollen die Schiebewandelemente in die Parkstellung verfahren werden, dann wird ein Laufwagen eines Schiebewandelementes weiter auf der Laufschiene bewegt, während der andere Laufwagen des desselben Schiebewandelementes auf die Abzweiglaufschiene verschoben wird. Zu diesem Zweck sind die Laufschiene und die Abzweiglaufschiene über eine Weiche verbunden.

Aus der DE 100 24 580 A1 ist eine gattungsgemäße Laufschiene bekannt, bei welcher die Weiche beim Durchfahren derselben durch einen Laufwagen betätigt wird. Der Laufwagen drückt dabei während des Passierens der Weiche gegen diese und stellt den Fahrweg um. Da die Weiche auch durch die auf den Laufwagen wirkende Gewichtskraft des Schiebewandelementes belastet wird, wird der Laufwagen beim Durchfahren der Weiche mit deutlichen Schalt- und/oder Haltekräften beaufschlagt, wodurch sich der Fahrwiderstand für den Laufwagen erhöht.

Ausgehend von dem zuvor erwähnten Stand der Technik ist es daher Aufgabe der vorliegenden Erfindung eine Laufschiene für eine Schiebewand bereitzustellen, welche kostengünstig und einfach herzustellen ist und an welcher die Schalt- und/oder Haltekräfte beim Durchfahren der Weiche durch den Laufwagen minimiert werden oder ganz entfallen. Somit soll eine sichere Funktionsweise der Weiche beim Durchfahren der Laufwagen gewährleistet sein.

Die Lösung der Aufgabe wird durch die im Anspruch 1 angegebenen Maßnahmen erreicht, denen folgende Bedeutung zukommt.

Bei der erfindungsgemäßen Laufschiene wird eine vollkommen neue Betätigungsweise der Weiche vorgeschlagen. Die Verstellung der Weiche erfolgt durch wenigstens einen Laufwagen des Schiebewandelementes, wenn dieser Laufwagen sich außerhalb des Ausdehnungsbereiches der Weiche aufhält. Der Laufwagen durchfährt danach erst die bereits betätigte Weiche ohne dass Schalt- und /oder Haltekräfte in der Weiche auftreten. Dadurch wird ein mechanischer Verschleiß von Laufwagen und Weiche minimiert und ein flüssiger Bewegungsablauf des Laufwagens in der Laufschiene bzw. der Abzweiglaufschiene garantiert. Die Verstellung der Weiche durch den Laufwagen außerhalb des Ausdehnungsbereiches der Weiche ist nach der Erfindung in beiden Richtungen möglich.

Die Weiche ist als einfaches Schaltelement ausgebildet, das zwischen der Laufschiene und der Abzweiglaufschiene angeordnet ist. Geschaltet wird das Schaltelement mittels eines Schaltmechanismus, mit welchem er drehfest verbunden ist. Der Schaltmechanismus ragt außerhalb des Weichenbereiches in die Fahrtrichtung des Laufwagens hinein. Bewegt sich der Laufwagen vor dem Weichenbereich auf der Laufschiene oder der Abzweiglaufschiene, so verschiebt der Laufwagen den Schaltmechanismus, welcher wiederum das Schaltelement zwischen der Laufschiene und der Abzweiglaufschiene umstellt. Dabei werden die zur Betätigung des Schaltmechanismus notwendigen Schaltkräfte reduziert. Bei Ausfall des Motors eines motorisch angetriebenen Laufwagens können die Schiebewandelemente jederzeit manuell von der Parkposition in eine Geschlossenstellung und umgekehrt bewegt werden.

Der Schaltmechanismus umfasst einen beweglich gelagerten Schwenkhebel. An dem Schwenkhebel ist mindestens ein Schaltteil befestigt, der in die Fahrtrichtung des Laufwagens hineinragt und welches durch den Laufwagen betätigt wird. Da der Schwenkhebel drehfest mit dem die Weiche darstellenden Schaltelement verbunden ist, wird das Schaltelement immer dann verstellt, wenn das Schaltteil von dem Laufwagen betätigt wird.

Das Schaltteil ist als Schalthebel ausgebildet. Dabei sind an dem Schwenkhebel zwei dieser Schalthebel angeordnet, wobei ein Schalthebel die Weiche in Richtung der Laufschiene und der andere Schalthebel die Weiche in Richtung Abzweiglaufschiene bewegt. Jeder Schalthebel ist in beide Fahrtrichtungen jedes Laufwagens beweglich, so dass das Schaltelement über den Schalthebel sowohl beim Einfahren des Laufwagens in die Parkposition als auch beim Ausfahren des Laufwagens aus der Parkposition der Schiebewandelemente betätigbar ist. Nachdem der Laufwagen den Schalthebel passiert hat, nimmt dieser eine Ruheposition ein, aus welcher er von dem darauf folgenden Laufwagen wieder verfahren wird.

Eine besonders robuste Bauweise des Schaltmechanismus wird erzielt, wenn der Schalthebel zur Rückstellung in seine Ruheposition durch ein Federelement vorgespannt ist. Der Laufwagen hat bei der Betätigung des Schalthebels dann lediglich die Kraft aufzuwenden, welche zur Überwindung der Federkraft notwendig ist. Da die Federkraft zur Rückstellung des Schalthebels in seine Ruheposition sehr gering gehalten werden kann und der Schaltmechanismus als solcher leicht beweglich geführt ist, müssen durch den Laufwagen nur minimale Schaltkräfte zur Umschaltung der Weiche aufgebracht werden.

Erfindungsgemäß sind am Schwenkhebel vier Schalthebel vorgesehen, wovon zwei Schalthebel in Richtung der Laufschiene und die beiden anderen Schalthebel in Richtung der Abzweiglaufschiene weisen. Somit ist für die Laufschiene und die Abzweiglaufschiene jeweils ein Paar von Schalthebeln vorgesehen. Der erste Schalthebel jedes Paares wird durch den Laufwagen in seiner ersten Fahrtrichtung bewegt, während der zweite Schalthebel jedes Paares durch den Laufwagen auf seinem Rückweg, also in einer zweiten Fahrtrichtung aktiviert wird. Dieses hat den Vorteil, dass die Verfahrrichtung eines Schiebewandelementes jederzeit verändert werden kann. Auch wenn nur ein Teil der Schiebewand sich beispielsweise in Richtung Parkposition bewegt hat, in dem der erste Laufwagen des Schiebewandelementes die Weiche in Richtung Abzweiglaufschiene passiert hat und der zweite Laufwagen desselben Schiebewandelementes aber noch vor der Weiche positioniert ist, kann der sich auf der Abzweiglaufschiene befindliche Laufwagen sofort die entgegen gesetzte Fahrtrichtung aufnehmen und die Weiche in Richtung Laufschiene passieren. Dadurch sind die Schiebewandelemente sehr flexibel verschiebbar und auch der Steuerungsaufwand bei elektrisch betriebenen Schiebewandelementen reduziert sich deutlich, so dass eine einfache Steuerung genutzt werden kann.

Da die beiden Paare von Schalthebeln den Schwenkhebel des Schaltmechanismus, mit dem sie beweglich verbunden sind, zwischen zwei verschiedenen Zuständen hin- und her schalten, muss sichergestellt werden, dass der Schwenkhebel auch in der einmal geschalteten Position verharrt, damit die Weiche ihre Stellung beibehält. Daher ist der Schwenkhebel kraftschlüssig vorgespannt. Dadurch wird erreicht, dass der Schwenkhebel seine beiden Endstellungen stabil einnimmt.

Der Schwenkhebel kann zur stabilen Einstellung seiner beiden Endstellungen über eine Feder vorgespannt sein. Diese Feder presst den Schwenkhebel in seine jeweilige Endposition. Der Laufwagen muss bei der Betätigung des Schalthebels am Schwenkhebel diese Federkraft überwinden, um den Schwenkhebel von der ersten Endstellung in die zweite Endstellung zu bewegen. Dabei schaltet der Schwenkhebel unter Einwirkung der Federkraft automatisch in die nächste Endstellung, wenn der Schwenkhebel annähernd die Hälfte der Strecke von der einen Endstellung in die zweite Endstellung zurückgelegt hat, wobei die Hälfte der Strecke durch die Verschiebung des entsprechenden Schalthebels durch den Laufwagen zurück gelegt wird. Dadurch wird die Schaltkraft, die der Laufwagen aufbringen muss, optimiert.

Vorzugsweise schaltet ein vorausfahrender Laufwagen die Weiche für einen nachfolgenden Wagen. Alternativ schaltet ein Laufwagen die Weiche bevor derselbe Laufwagen in den Weichenbereich einfährt. Auch ist es denkbar, dass ein Laufwagen des Schiebewandelements mit Antrieb und ein weiteres ohne einen Antrieb zum automatischen Verschieben bzw. Verfahren des Schiebewandelements aufweist. Ebenfalls kann ein Schiebewandelement auch mehr als ein oder zwei Laufwagen aufweisen.

Technische Merkmale die zur erfindungsgemäßen Vorrichtung offenbart sind, gelten auch für das erfindungsgemäße Verfahren und umgekehrt. Auch kann das erfindungsgemäße Verfahren mit der erfindungsgemäßen Vorrichtung durchgeführt werden.
Weitere Maßnahmen und Vorteile der Erfindung ergeben sich aus den Ansprüchen, der nachfolgenden Beschreibung und den Zeichnungen. In den Zeichnungen ist die Erfindung in mehreren Ausführungsbeispielen dargestellt.

Es zeigen:
- Figur 1:: schematische Darstellung der Weiche in einem System mit Laufschiene und Abzweiglaufschiene,
- Figur 2:: schematische Darstellung eines nicht zur Erfindung gehörenden Schaltmechanismus für die Weiche mit einem Schalthebel pro Laufschiene und Abzweiglaufschiene,
- Figur 3:: schematische Darstellung des erfindungsgemäßen Schaltmechanismus für die Weiche mit einem Paar von Schalthebeln pro Laufschiene und Abzweiglaufschiene und
- Figur 4:: dreidimensionale Darstellungen des Schaltmechanismus der Figur 3 an der abgedeckten Laufschiene und Abzweiglaufschiene.

In Fig. 1 ist schematisch eine Laufschiene 1.1 dargestellt, welche an der Decke eines Raumes befestigt ist und welche hinter einer Weiche 1 in eine Abzweiglaufschiene 1.2 und einen Laufschienenabschnitt 1.3 auf gespalten ist, wobei der Laufschienenabschnitt 1.3 eine Verlängerung der Laufschiene 1.1 darstellt. Die insbesondere automatisch verfahrbaren Schiebewandelemente 5, 6, 7, 8, 9 sind an zwei nicht weiter dargestellten Laufwagen hängend an der Abzweiglaufschiene 1.2 und dem Laufschienenabschnitt 1.3 in ihrer Parkposition dargestellt. Dabei sind die Schiebewandelemente 5, 6, 7, 8, 9 parallel zueinander stehend aufgereiht, wobei sich der erste Laufwagen eines Schiebewandelementes auf der Abzweiglaufschiene und der zweite Laufwagen des Schiebewandelementes auf dem Laufschienenabschnitt 1.3 befindet. Wie aus Fig. 1 ersichtlich, wird das Schiebewandelement 9 aus seiner Parkposition herausgefahren. Eine weitere Position des Schiebewandelementes ist mit dem Bezugszeichen 9a gekennzeichnet. Dabei durchquert zuerst das eine Ende des Schiebewandelementes 9 die Weiche 1, welches auf den Laufschienenabschnitt 1.3. geparkt war und schwenkt auf die Laufschiene 1.1 ein. Anschließend folgt das zweite Ende der Laufschiene 9, welches auf der Abzweiglaufschiene 1.2 angeordnet war. Beide Enden des Schiebewandelementes 9, sprich ihre beiden Laufwagen, schwenken nun auf die Laufschiene 1.1, auf welcher sich bereits das Schiebewandelement 10 mit seinen beiden Laufwagen befindet.

Fig. 2 zeigt eine Laufschiene, und wie die Weiche 1 durch die Laufwagen 3.1, 3.2 gestellt wird. In dem Bereich der Weiche 1 sind die Laufschiene 1.1, bzw. der Laufschienenabschnitt 1.3 und die Abzweiglaufschiene 1.2 angeordnet. An der Decke oder an einer Verkleidung der Laufschiene 1.1 ist ein Schaltmechanismus 2 befestigt, welcher einen Schwenkhebel 2.1 aufweist, der über eine Drehachse 2.2 drehfest mit einem Schaltelement 2.3 verbunden ist, welches den Fahrweg der Laufwagen 3.1, 3.2. in Richtung Laufschiene 1.1 bzw. Laufschienenabschnitt 1.3 oder in Richtung der Abzweiglaufschiene 1.2 freigibt oder blockiert. An dem Schwenkhebel 2.1 in Richtung Abzweiglaufschiene 1.2 ist ein erster Schalthebel 2.1.a und in Richtung des Laufschienenabschnittes 1.3 ein zweiter Schalthebel 2.1.b angeordnet. Die Befestigung an dem Schwenkhebel 2.1 erfolgt über ein Zwischengestänge 2.5, wobei an jedem Ende des Zwischengestänges 2.5 ein Federelement 2.6 angeordnet ist. Jedes Federelement 2.6 ist mit je einem Schalthebel 2.1 a und 2.1.b verbunden, wobei das Federelement 2.6 jedes Schaltelement nach erfolgter Betätigung in eine Ruhestellung zieht.

In den Figuren A und B der Fig. 2 ist der Schaltvorgang der Weiche 1 dargestellt, wenn die Schiebewandelemente 5, 6, 7, 8, 9, 10 von der Geschlossenstellung in die Parkstellung einfahren. Betrachtet wird nur ein Schiebewandelement, welches die beiden Laufwagen 3.1, 3.2 aufweist, wobei beispielsweise der eine Laufwagen mit elektrischem Antrieb ausgebildet ist und der andere Laufwagen ohne elektrischen Antrieb ausgebildet ist und den ersten Laufwagen mit schiebt bzw. verfährt. Es ist aber auch eine andere Variante möglich, bei der ein angetriebener Laufwagen den zweiten Laufwagen zieht.

Fig. 2A zeigt den ersten Laufwagen 3.1, dessen Fahrtrichtung mit dem Pfeil F gekennzeichnet ist, der von der Laufschiene 1.1 kommend bereits die Weiche 1 durchquert hat und nun außerhalb des Weichenbereiches den Schalthebel 2.1.b betätigt, welcher in seinen Fahrweg hineinragt. Durch die Verstellung des Schalthebels 2.1.b bewegt sich der Schwenkhebel 2.1 und verschwenkt das Schaltelement 2.3 in eine Richtung entgegengesetzt zum Uhrzeigersinn, wodurch der Laufschienenabschnitt 1.3 gesperrt wird. Der Schalthebel 2.1.a befindet sich zu diesem Zeitpunkt in seiner Ruheposition.

Der nun folgende Laufwagen 3.2 wird auf Grund dieser Stellung des Schaltelementes 2.3 in die Richtung der Abzweiglaufschiene 1.2 geleitet, was aus Fig. 2B zu entnehmen ist. Während des Einschwenkens in die Abzweiglaufschiene 1.2 betätigt der zweite Laufwagen 3.2 den Schalthebel 2.1.a aus seiner Ruheposition, wodurch der Schwenkhebel 2.1 wiederum bewegt wird und über die als Welle arbeitende Drehachse 2.2 das Schaltelement 2.3 bewegt. Dieses verfährt nun in entgegen gesetzter Richtung, welche im Uhrzeigersinn liegt und blockiert die Abzweiglaufschiene 1.2 für den darauf folgenden ersten Laufwagen 3.1 des nächsten Schiebewandelementes, der nun wieder in Richtung des Laufschienenabschnittes 1.3 geschoben wird.

Die Fig. 2C und 2D verdeutlichen die Wirkungsweise des Schaltmechanismus 1, wenn die Schiebewandelemente 5, 6, 7, 8, 9, 10 aus der Parkstellung in die Geschlossenstellung verschoben werden. Zunächst wird in Fig. 2C der erste Laufwagen 3.1 eines Schiebewandelementes 5, 6, 7, 8, 9, 10 bewegt, wobei der Schalthebel 2.1.b aus seiner Ruhestellung verfahren wird, wodurch das Schaltelement 2.3 im Uhrzeigersinn gedreht wird und den Weg von dem Laufschienenabschnitt 1.3 zur Laufschiene 1.1 freigibt und die Abzweiglaufschiene 1.2 sperrt. Während dieses Vorganges ist der Schalthebel 2.1.a in seiner Ruheposition. Nachdem der erste Laufwagen 3.1 die Weiche 1 passiert hat, bewegt der in der Abzweiglaufschiene 1.2 geparkte Laufwagen 3.2 den Schalthebel 2.1.a, was zur Folge hat, dass das Schaltelement 2.3 wieder in eine Richtung entgegengesetzt des Uhrzeigersinnes gedreht wird und die Abzweiglaufschiene 1.2 zum Passieren des Laufwagens 3.2 in die Laufschiene 1.1 wieder freigibt (Fig. 2D).

Diese Ausführungsform kommt komfortabel nur mit einem Schalthebel 2.1.a und 2.1.b je Einzelschiene 1.1 und 1.2 aus.

In Fig. 3 ist eine erfindungsgemäße Laufschiene dargestellt, bei welchem an dem Schwenkhebel 2.1 je Laufschiene ein Paar von Schalthebeln angeordnet sind. So sind dem Laufschienenabschnitt 1.3 die Schalthebel 2.1.a.1 und 2.1.a.2 zugeordnet, während der Abzweiglaufschiene die Schalthebel 2.1.b.1 und 2.1.b.2 zugeordnet sind. Die beiden Paare von Schalthebel 2.1.a.1; 2.1.a.2 und 2.1.b.1, 2.1.b.2 sind jeweils über ein Gestänge 2.5.a bzw. 2.5.b mit dem Schwenkhebel 2.1 verbunden, wobei der Schwenkhebel 2.1 an dem Ende, welches der Drehachse 2.2 gegenüber liegt mit einer Feder 2.4 verbunden ist, die als Druckfeder ausgebildet ist. Die Feder 2.4 hat die Aufgabe, sicher zu stellen, dass der Schwenkhebel nur zwei stabile Endzustände aufweist, welche den beiden verschiedenen Positionen des Schaltelements 2.3 entspricht.

Fig. 3A zeigt das Einparken eines Schiebewandelementes 5, 6, 7, 8, 9, 10. Dabei hat der erste Laufwagen 3.1 die Weiche 1 bereits durchfahren und betätigt bei seiner Weiterfahrt in dem Laufschienenabschnitt 1.3 den Schalthebel 2.1.a.1, wodurch das Schaltelement 2.3 die Abzweiglaufschiene 1.2 für den nachfolgenden Laufwagen 3.2 freigegeben und den Laufschienenabschnitt 1.3 gesperrt hat. In der Fig. 3B hat der zweite Laufwagen 3.2 die Weiche 1 passiert und ist auf die Abzweiglaufschiene 1.2 eingeschwenkt und steht nun kurz vor der Betätigung des Schalthebels 2.1.b.2, welcher dann wiederum das Schaltelement 2.3 in eine solche Stellung bringt, dass die Abzweiglaufschiene 1.2 gesperrt und der Laufschienenabschnitt 1.3 für den ersten Laufwagen 3.1 des folgenden Schiebewandelementes freigegeben wird.

Fig. 3C verdeutlicht das Ausfahren der Schiebewandelemente 5, 6, 7, 8, 9, 10 aus der Parkstellung. Der erste Laufwagen 3.1 eines Schiebewandelementes bewegt bei seiner Ausfahrt aus der Parkposition zunächst den Schalthebel 2.1.a.2, welcher außerhalb des Weichenbereiches in seinen Fahrweg hineinragt. Dadurch wird der Schwenkhebel 2.1 von seiner ersten Endstellung in seine zweite Endstellung bewegt und das Schaltelement 2.3 gibt die Laufschiene 1.1 für den Laufwagen 3.1 frei, der die Weitche 1 ungehindert passieren kann. In einem nächsten Schritt wird der zweite Laufwagen 3.2 desselben Schiebewandelementes, welcher auf der Abzweiglaufschiene 1.2 geparkt war, verschoben. In Fig. 3D steht der zweite Laufwagen 3.2 kurz vor der Betätigung des Schalthebels 2.1.b.1. In dieser Stellung versperrt das Schaltelement 2.3 noch die Abzweiglaufschiene 1.2, welche erst durch die Betätigung des Schalthebels 2.1.b.2 freigegeben wird, wodurch das Schaltelement 2.3 in Richtung Laufschienenabschnitt 1.3 verschwenkt und der Weg für den Laufwagen 3.2 von der Abzweiglaufschiene 2.1 zu der Laufschiene 1.1 freigegeben wird.

Wie bereits erläutert, wird kann beispielsweise der zweite Laufwagen 3.2 elektrisch angetrieben werden. Zu diesem Zweck sind in der Laufschiene 1.1 und der Abzweiglaufschiene 1.2 eine erste und eine zweite Stromschiene 1.4 und 1.5 angeordnet, welche den zweiten Laufwagen 3.2 kontaktieren und ihn dadurch mit elektrischen Strom versorgen.

In Fig. 4 ist der verkleidete Weichenbereich der Laufschiene nach dem Ausführungsbeispiel gemäß Fig. 3 dargestellt. Fig. 4A zeigt die Paare der Schalthebel 2.1.a.1, 2.1.a.2 und 2.1.b.1, 2.1.b.2 in der Stellung, in welcher das Schaltelement 2.3 die Verbindung zwischen der Laufschiene 1.1 und dem Laufschienenabschnitt 1.3 getrennt hat. In Fig. 4B sind die Paare der Schalthebel 2.1.a.1, 2.1.a.2 und 2.1.b.1, 2.1.b.2 in der Stellung dargestellt, in welcher das Schaltelement 2.3 die Verbindung zwischen der Laufschiene1.1 und dem Laufschienenabschnitt 1.3 freigegeben hat und die Zufahrt zur Abzweiglaufschiene 1.2 versperrt.

Der Weichenbereich ist mit einer Abdeckung 4 versehen, die über Verbindungselementen 4.1, die als Klemmelemente ausgeführt sind, mechanisch mit der Weiche 1 verbunden sind. Zu diesem Zweck besitzt die Abdeckung 4 Halterungen 4.2, in die das Verbindungselement 4.1 eingeschoben wird.

### Bezugszeichenliste

- 1: Weiche
- 1.1: Laufschiene
- 1.2: Abzweiglaufschiene
- 1.3: Laufschienenabschnitt
- 1.4: erste Stromschiene
- 1.5: zweite Stromschiene
- 2: Schaltmechanismus
- 2.1: Schwenkhebel
- 2.1.a: Schalthebel
- 2.1.b: Schalthebel
- 2.1.a.1: Schalthebel
- 2.1.a.2: Schalthebel
- 2.1.b.1: Schalthebel
- 2.1.b.2: Schalthebel
- 2.1.c.1: Drehscheibe
- 2.1.c.2: Drehscheibe
- 2.2: Drehachse
- 2.3: Schaltelement
- 2.4: Feder
- 2.5: Gestänge
- 2.5.a: Gestänge
- 2.5.b: Gestänge
- 2.6: Federelement
- 3.1: erster Laufwagen
- 3.2: zweiter Laufwagen
- 4: Abdeckung
- 4.1: Verbindungselement
- 4.2: Halterung
- 5: Schiebewandelement
- 6: Schiebewandelement
- 7: Schiebewandelement
- 8: Schiebewandelement
- 9, 9a: Schiebewandelement
- 10: Schiebewandelement

## Patentansprüche

1. Laufschiene für eine Schiebewand, die mehrere Schiebewandelemente (5, 6, 7, 8, 9, 10) umfasst, in welcher jedes Schiebewandelement (5, 6, 7, 8, 9, 10) über insbesondere zwei Laufwagen (3.1, 3.2) verschiebbar gelagert ist, wobei die Laufschiene (1.1) über eine von den Laufwagen (3.1, 3.2) schaltbare Weiche (1) der Laufschiene mit einer Abzweiglaufschiene (1.2) verbindbar bzw. trennbar ist, wobei wenigstens ein Laufwagen (3.1, 3.2) eines Schiebewandelementes (5, 6, 7, 8, 9, 10) zur Verstellung der Weiche (1) eine Position einnimmt, welche außerhalb der Weiche (1) angeordnet ist, wobei
die Weiche (1) als Schaltelement (2.3) ausgebildet ist, welches mit einem Schaltmechanismus (2) der Laufschiene verbunden ist, der mindestens teilweise in die Fahrtrichtung des sich auf der Laufschiene (1.1) oder der Abzweiglaufschiene (1.2.) bewegenden Laufwagens (3.1, 3.2) hineinragt, wobei der Schaltmechanismus (2) durch den Laufwagen (3.1, 3.2) betätigbar ist, wodurch sich das am Schaltmechanismus (2) befestigte Schaltelement (2.3) zwischen der Laufschiene (1.1) und der Abzweiglaufschiene (1.2.) bewegt wobei
der Schaltmechanismus (2) einen beweglich gelagerten Schwenkhebel (2.1) aufweist, welcher drehfest mit dem Schaltelement (2.3) verbunden ist und an welchem zur Betätigung durch den Laufwagen (3.1, 3.2) mindestens ein Schaltteil (2.1a, 2.1b, 2.1.a.1, 2.1.a.2, 2.1.b.1, 2.1.b.2, 2.1.c.1, 2.1.c.2) befestigt ist, **dadurch gekennzeichnet, dass**
für die Laufschiene (1.1) und für die Abzweiglaufschiene (1.2) jeweils zwei, in Richtung derselben Schiene (1.1, 1.2) weisende, als Schalthebel (2.1.a.1, 2.1.a.2; 2.1.b.1, 2.1.b.2) ausgebildete Schaltteile am Schwenkhebel (2.1) angeordnet sind, wobei der erste, jeder Schiene (1.1, 1.2) zugeordnete Schalthebel (2.1.a.1, 2.1.b.1) in einer ersten Bewegungsrichtung des Laufwagens (3.1, 3.2) durch diesen betätigbar ist und der zweite, jeder Schiene zugeordnete Schalthebel (2.1.a.2, 2.1.b.2) in einer zweiten Bewegungsrichtung desselben Laufwagens (3.1, 3.2) betätigbar ist.

2. Laufschiene nach Anspruch 1 **dadurch gekennzeichnet, dass** der Schwenkhebel (2.1) je einen in die Richtung der Laufschiene (1.1) bzw. der Abzweiglaufschiene (1.2) weisenden, als Schalthebel (2.1 a, 2.1b) ausgebildetes Schaltteil aufweist, welches nach dem Verschieben durch den Laufwagen (3.1, 3.2) in seine Ruheposition zurückkehrt.

3. Laufschiene nach Anspruch 2 **dadurch gekennzeichnet, dass** der Schalthebel (2.1 a, 2.1.b) zur Rückstellung in seine Ruheposition durch ein Federelement (2.6) belastet ist.

4. Laufschiene nach Anspruch 1 oder 2 **dadurch gekennzeichnet, dass** der Schwenkhebel (2.1) zur stabilen Einnahme seiner beiden Endstellungen kraftschlüssig vorgespannt ist.

5. Laufschiene nach Anspruch 4 **dadurch gekennzeichnet, dass** der Schwenkhebel (2.1) über eine Feder (2.4) vorgespannt ist.

6. Laufschiene nach Anspruch 1 **dadurch gekennzeichnet, dass** die beiden Laufwagen (3.1, 3.2) eines Schiebewandelementes (5, 6, 7, 8, 9, 10) unterschiedlich kodiert sind, wobei durch die Kodierung ein an dem Schaltmechanismus (2) angeordnetes Schaltglied (2.8) schaltbar ist.

7. Laufschiene nach Anspruch 6 **dadurch gekennzeichnet, dass** die beiden Laufwagen (3.1, 3.2) verschiedene mechanische Kodierungen (2.7.a, 2.7.b) aufweisen, die das als Blattfeder (2.8) ausgebildete Schaltglied betätigen, wobei die Blattfeder (2.8) eine den Schwenkhebel (2.1) und das Schaltelement (2.3) verbindende Drehachse (2.2) partiell umgreift und das eine Ende der Blattfeder (2.8) mindestens teilweise in die Fahrspur des sich auf der Laufschiene (1.1) bewegenden Laufwagens (3.1, 3.2.) ragt, während das andere Ende der Blattfeder (2.8) mindestens teilweise in die Fahrspur des sich auf der Abzweiglaufschiene (1.2) bewegenden Laufwagens (3.1, 3.2) erstreckt.

8. Laufschiene nach Anspruch 7 **dadurch gekennzeichnet, dass** die mechanische Kodierung durch Mitnehmer (2.7a, 2.7b) erfolgt, welche an verschiedenen Stellen der beiden Laufwagen (3.1, 3.2) eines Schiebewandelementes (5, 6, 7, 8, 9, 10) befestigt sind.

9. Laufschiene nach Anspruch 1 **dadurch gekennzeichnet, dass** das Schaltteil als Drehscheibe (2.1.c.1, 2.1.c.2) ausgebildet ist und eine erste Drehscheibe (2.1.c.1.) in Richtung der Laufschiene (1.1) und die zweite Drehscheibe (2.1.c.2) in Richtung der Abzweiglaufschiene (1.2) weist, wobei die erste und die zweite Drehscheibe (2.1.c.1, 2.1.c.2) über ein Gestänge (2.5) miteinander verbunden sind und die Drehscheiben (2.1.c.1, 2.1.c.2) durch die verschieden positionierten Mitnehmer (2.7a, 2.7b) der Laufwagen (3.1, 3.2) eines Schiebewandelementes (5, 6, 7, 8, 9, 10) betätigbar sind.

## Claims

1. A roller rail for a sliding wall comprising several sliding wall elements (5, 6, 7, 8, 9, and 10), in which each sliding wall element (5, 6, 7, 8, 9, and 10) is supported to be displaceable in particular via two carriages (3.1, 3.2), wherein the roller rail (1.1) can be connected to a branching roller rail (1.2) respectively separated therefrom via a turnout (1) of the roller rail which is switchable by the carriages (3.1, 3.2), wherein, for adjusting the turnout (1), at least one carriage (3.1, 3.2) of a sliding wall element (5, 6, 7, 8, 9, and 10) takes up a position which is located outside the turnout (1), wherein
the turnout (1) is configured as a switching element (2.3), which is connected to a switching mechanism (2) of the roller rail, which mechanism, at least partially, protrudes in the travel direction of the carriage (3.1, 3.2) travelling on the roller rail (1.1) or on the branching roller rail (1.2), wherein the switching mechanism (2) can be actuated by means of the carriage (3.1, 3.2), whereby the switching element (2.3), which is attached to the switching mechanism (2), moves between the roller rail (1.1) and the branching roller rail (1.2), wherein
the switching mechanism (2) has a displaceably supported pivoting lever (2.1), which is connected to the switching element (2.3) in a torque-proof manner and to which at least one switching portion (2.1.a, 2.1.b, 2.1.a.1, 2.1.a.2, 2.1.b.1, 2.1.b.2, 2.1.c.1, 2.1.c.2) is attached in order to be actuated by the carriage (3.1, 3.2), **characterized in that**
for the roller rail (1.1) and for the branching roller rail (1.2), respectively two switching portions are configured as change levers (2.1.a.1, 2.1.a.2; 2.1.b.1, 2.1.b.2), are disposed at the pivoting lever (2.1), and point into the direction of the same rail (1.1, 1.2), wherein the first change lever (2.1.a.1, 2.1.b.1) associated to each rail (1.1, 1.2) can be actuated in a first direction of movement of the carriage (3.1, 3.2) by the latter, and the second change lever (2.1.a.2, 2.1.b.2), associated to each rail, can be actuated in a second direction of movement of the same carriage (3.1, 3.2).

2. The roller rail according to claim 1, **characterized in that** the pivoting lever (2.1) has respectively one switching portion configured as a change lever (2.1.a, 2.1.b) and pointing in the direction of the roller rail (1.1) respectively of the branching roller rail (1.2), which portion, after being displaced by the carriage (3.1, 3.2), returns into its resting position.

3. The roller rail according to claim 2, **characterized in that** the change lever (2.1.a, 2.1.b) is charged by a spring element (2.6) for the return into its resting position.

4. The roller rail according to claim 1 or 2, **characterized in that** the pivoting lever (2.1) is non-positively preloaded so it can reach its two terminal positions in a stable way.

5. The roller rail according to claim 4, **characterized in that** the pivoting lever (2.1) is preloaded via a spring (2.4).

6. The roller rail according to claim 1, **characterized in that** the two carriages (3.1, 3.2) of a sliding wall element (5, 6, 7, 8, 9, and 10) are differently encoded, wherein a switching member (2.8) disposed at the switching mechanism (2) can be switched by means of the encoding.

7. The roller rail according to claim 6, **characterized in that** the two carriages (3.1, 3.2) have different mechanical encodings (2.7.a, 2.7.b), which actuate the switching member configured as a leaf spring (2.8), wherein the leaf spring (2.8) partially surrounds a rotating shaft (2.2) connecting the pivoting lever (2.1) and the switching element (2.3), and the one end of the leaf spring (2.8), at least partially, protrudes into the track of the carriage (3.1, 3.2) moving on the roller rail (1.1), whereas the other end of the leaf spring (2.8) extends at least partially into the track of the carriage (3.1, 3.2) moving on the branching roller rail (1.2).

8. The roller rail according to claim 7, **characterized in that** the mechanical encoding is realized by means of cams (2.7.a, 2.7.b), which are affixed to different locations of the two carriages (3.1, 3.2) of a sliding wall element (5, 6, 7, 8, 9, and 10).

9. The roller rail according to claim 1, **characterized in that** the switching portion is configured as a rotary disc (2.1.c.1, 2.1.c.2) and **in that** a first rotary disc (2.1.c.1) points in the direction of the roller rail (2.1.c.1.) and the second rotary disc (2.1.c.2) points in the direction of the branching roller rail (1.2), wherein the first and the second rotary discs (2.1.c1, 2.1.c.2) are interconnected via an arm assembly (2.5) and **in that** the rotary discs (2.1.c.1, 2.1.c.2) can be actuated by means of several differently located cams (2.7.a, 2.7.b) of the carriages (3.1, 3.2) of a sliding wall element (5, 6, 7, 8, 9 and 10).

## Revendications

1. Rail de roulement pour une paroi coulissante, qui comprend plusieurs éléments de paroi coulissante (5, 6, 7, 8, 9, 10), chaque élément de paroi coulissante (5, 6, 7, 8, 9, 10) étant supporté de façon déplaçable en particulier par l'intermédiaire de deux chariots de roulement (3.1, 3.2), le rail de roulement (1.1) étant connectable à un rail de roulement branché (1.2) respectivement déconnectable du rail de roulement branchant (1.2) par l'intermédiaire d'un branchement de voie (1) du rail de roulement lequel branchement de voie est commutable au moyen des chariots de roulement (3.1, 3.2), et pour commuter le branchement de voie (1), au moins un chariot de roulement (3.1, 3.2) d'un élément de paroi coulissante (5, 6, 7, 8, 9, 10) occupera une position située en dehors du branchement de voie (1), dans lequel
le branchement de voie (1) est aménagé comme élément de commutation (2.3), lequel est connecté à un mécanisme de commutation (2) du rail de roulement, lequel mécanisme, au moins partiellement, fait saillie dans la direction de déplacement du chariot de roulement (3.1, 3.2) se déplaçant sur le rail de roulement (1.1) ou sur le rail de roulement branchant (1.2), le mécanisme de commutation (2) étant actionnable par l'intermédiaire du chariot de roulement (3.1, 3.2), l'élément de commutation (2.3) affixé sur le mécanisme de commutation (2) se déplaçant entre le rail de roulement (1.1) et le rail de roulement branchant (1.2), dans lequel
le mécanisme de commutation (2) présente un levier pivotant (2.1) supporté de façon mobile, lequel est connecté de façon à résister à la rotation à l'élément de commutation (2.3) et sur lequel, pour l'actionnement par l'intermédiaire du chariot de roulement (3.1, 3.2), au moins une pièce de commutation (2.1a, 2.1b, 2.1.a.1, 2.1.a.2, 2.1.b.1, 2.1.b.2, 2.1.c.1, 2.1.c.2) est affixée, **caractérisé en ce que**
pour le rail de roulement (1.1) et pour le rail de roulement branchant (1.2), respectivement deux pièces de commutation aménagées comme leviers de commutation (2.1.a.1, 2.1.a.2; 2.1.b.1, 2.1.b.2) sont agencées sur le levier pivotant (2.1) et sont orientées dans la direction du même rail (1.1, 1.2), le premier levier de commutation (2.1.a.1, 2.1.b.1), associé à chaque rail (1.1, 1.2), étant actionnable dans une première direction de mouvement du chariot de roulement (3.1, 3.2) par ce dernier, et le deuxième levier de commutation (2.1.a.2, 2.1.b.2), associé à chaque rail, étant actionnable dans une deuxième direction de mouvement du même chariot de roulement (3.1, 3.2).

2. Rail de roulement selon la revendication 1, **caractérisé en ce que** le levier pivotant (2.1) présente respectivement une pièce de commutation aménagée comme levier de commutation (2.1 a, 2.1b) orienté dans le direction du rail de roulement (1.1) respectivement du rail de roulement branchant (1.2), laquelle pièce, après le déplacement par l'intermédiaire du chariot de roulement (3.1, 3.2), retourne dans sa position de repos.

3. Rail de roulement selon la revendication 2, **caractérisé en ce que** le levier de commutation (2.1.a, 2.1.b) est chargé par l'intermédiaire d'un élément à ressort (2.6) pour le retour dans sa position de repos.

4. Rail de roulement selon la revendication 1 ou 2, **caractérisé en ce que** le levier pivotant (2.1) est précontraint par la force pour occuper ses deux positions terminales de façon stable.

5. Rail de roulement selon la revendication 4, **caractérisé en ce que** le levier pivotant (2.1) est précontraint par l'intermédiaire d'un ressort (2.4).

6. Rail de roulement selon la revendication 1, **caractérisé en ce que les** deux chariots de roulement (3.1, 3.2) d'un élément de paroi coulissante (5, 6, 7, 8, 9, 10) sont codés de façon différente, un membre de commutation (2.8) agencé sur le mécanisme de commutation (2) étant rendu commutable par le codage.

7. Rail de roulement selon la revendication 6, **caractérisé en ce que** les deux chariots de roulement (3.1, 3.2) présentent différents codages mécaniques (2.7.a, 2.7.b) actionnant le membre de commutation aménagé comme ressort à lames (2.8), le ressort à lames (2.8) entourant partiellement un essieux de rotation (2.2) qui relie le levier pivotant (2.1) et l'élément de commutation (2.3), et l'une des extrémités du ressort à lames (2.8) faisant au moins partiellement saillie dans la voie de déplacement du chariot de roulement (3.1, 3.2) se déplaçant sur le rail de roulement (1.1), tandis que l'autre extrémité du ressort à lames (2.8) s'étend au moins partiellement dans la voie de déplacement du chariot de roulement (3.1, 3.2) se déplaçant sur le rail de roulement branchant (1.2).

8. Rail de roulement selon la revendication 7, **caractérisé en ce que** le codage mécanique s'effectue au moyen d'entraîneurs (2.7a, 2.7b), lesquels sont affixés à des endroits différents des deux chariots de roulement (3.1, 3.2) d'un élément de paroi coulissante (5, 6, 7, 8, 9, 10).

9. Rail de roulement selon la revendication 1, **caractérisé en ce que** la pièce de commutation est aménagée comme disque tournant (2.1.c.1, 2.1.c.2) et **en ce que** le premier disque tournant (2.1.c.1) et le deuxième disque tournant (2.1.c.2) sont orientés dans la direction du rail de roulement branchant (1.2), le premier et le deuxième disques tournants (2.1.c.1, 2.1.c.2) étant reliés entre eux par l'intermédiaire d'un assemblage de tiges (2.5), et les disques tournants (2.1.c.1, 2.1.c.2) étant actionnables par l'intermédiaire des entraîneurs (2.7a, 2.7b) positionnés à des endroits différents des chariots de roulement (3.1, 3.2) d'un élément de paroi coulissante (5, 6, 7, 8, 9, 10).
